# EUROPÄISCHE PATENTSCHRIFT

(11) **EP 0 198 304 B1**
(45) Veröffentlichungstag und Bekanntmachung des Hinweises auf die Patenterteilung: **04.01.1989**
(21) Anmeldenummer: 86104361.0
(22) Anmeldetag: 18.05.1982
(51) Int. Cl.: B25B 23/142

(54) **Vorrichtung zum streckgrenzüberschreitenden Anziehen einer Schraubverbindung**
Device for fastening screws above the yield point
Dispositif de serrage d'écrous au-delà de la limite d'élasticité

(43) Veröffentlichungstag der Anmeldung: 22.10.1986
(62) Teilanmeldung aus: 82104347.8
(73) Patentinhaber: Eduard Wille GmbH & Co., D-42349 Wuppertal (DE)
(72) Erfinder: Neuhaus, Klaus, D-5600 Wuppertal 12 (DE)
(74) Vertreter: Weisse, Jürgen, Dipl.-Phys. Patentanwalt

(56) Entgegenhaltungen:
- DE-A- 2 843 406
- DE-A- 2 914 287
- DE-B- 1 603 768
- DE-B- 2 520 918

## Beschreibung

Die Erfindung betrifft eine Vorrichtung zum streckgrenzüberschreitenden Anziehen einer Schraubenverbindung um eine Achse mittels kombinierter Drehmoment- und Drehwinkelsteuerung enthaltend
(a) ein rohrförmiges Gehäuse mit einem Griff an einem Ende,
(b) ein an dem anderen Ende des rohrförmigen Gehäuses angeordnetes Kopfstück, das mit der Schraubverbindung kuppelbar ist,
(c) eine auf Drehmoment ansprechende Einrichtung, die auf das über den Griff und das Gehäuse auf das Kopfstück und die Schraubverbindung ausgeübte Drehmoment anspricht, wenn dieses Drehmoment einen vorgegebenen Wert überschreitet, und
(d) eine Einrichtung zur Messung des Drehwinkels beim Anziehen der Schraubverbindung mit einem Winkelanzeiger, der bei Erreichen des vorgegebenen Drehmoments auf einem vorgegebenen Wert steht.

Aus der den nächstkommenden Stand der Technik beschreibenden DE-A 2 914 287 ist ein Schraubwerkzeug bekannt, wobei das Schraubwerkzeug eine Scheibe mit einer gleichachsig zur Drehachse der Anfassung des Werkzeuges angeordneten Winkelskala und einer mit der Winkelskala zusammenwirkenden Anzeigemarkierung aufweist, wobei die die Winkelskala aufweisende Scheibe und die Anzeigemarkierung gleichachsig zur Drehachse der Anfassung gegeneinander verdrehbar und einerseits drehschlüssig mit dem Schraubwerkzeug verbunden und andererseits gegen Mitdrehen gesichert am Werkstück gehaltert sind. Dieses bekannte Schraubwerkzeug besitzt zwar den Vorteil, daß nur ein einziges Werkzeug zum Anziehen der Schraubverbindung über die Streckgrenze hinaus erforderlich ist, jedoch ist zunächst ein Anziehen nur bis zum Haltepunkt, d.h. bis zum Erreichen des Fügedrehmomentes möglich. Danach muss zunächst die Scheibe auf den gewünschten Drehwinkel eingestellt werden, und danach kann erst das weitere Anziehen erfolgen. Somit muss der Anziehvorgang für zusätzliche Manipulationen unterbrochen werden. Desgleichen muss beim Nachfassen während des Anziehvorganges, wie es aus Platzgründen oder wegen der Arbeitshaltung des Bedienenden notwendig sein kann und weshalb z.B. eine Knarre vorgesehen ist, der jeweils erreichte Teil-Drehwinkel vor dem Nachfassen abgelesen und die Scheibe vor dem Weiterziehen auf den Rest-Drehwinkel eingestellt werden. Dies erfordert besonders bei mehrmaligem Nachfassen einen erheblichen Zeitaufwand und kann zu Anziehfehlern führen. Darüber hinaus ist das Einstellen der Winkelscheibe an schwer zugänglichen Stellen schwierig und ebenfalls das Ablesen derselben. Darüber hinaus kann dieses Werkzeug nicht bei Schraubverbindungen eingesetzt werden, die schwer zugänglich sind und wo nur ein geringer Raum zum Anziehen vorhanden ist, da die Winkelscheibe einen erheblichen Platz erfordert und darüber hinaus auch noch Raum erforderlich ist, um mit der Hand jeweils die Winkelscheibe einstellen zu können.

Die DE-B 1 603 768 beschreibt eine Vorrichtung zum Anziehen von Schrauben derart, daß in den Schraubenschäften ein Fließen des Werkstoffes auftritt. Die Vorrichtung enthält ein Werkzeug zum Anziehen der Schraube und eine Anzeigevorrichtung, welche den Verdrehwinkel des Werkzeuges anzeigt. Die Anzeigevorrichtung enthält eine Stellscheibe, die als Skalenscheibe mit Winkelgradeinteilung ausgebildet ist. Diese Stellscheibe ist auf einer Abstützung einstellbar angeordnet und in ihrer jeweiligen Stellung relativ zu der Abstützung durch Permanentmagnete gehalten. Die Abstützung ist wiederum z.B. mittels eines Permanentmagneten in Festpunkten gehalten und gegen Verdrehung gesichert. Gleichachsig zu der Stellscheibe ist eine Lagerbüchse drehbar gelagert. Die Lagerbüchse ist drehfest mit dem Werkzeug verbunden. Mit der Lagerbüchse ist ein Ring fest angebracht, der über der Stellscheibe zwei Zeiger aufweist.

Die Wirkungsweise dieser bekannten Vorrichtung ist folgende: Nach dem Aufsetzen der Vorrichtung auf den Schraubenkopf wird die Schraube zunächst mittels eines üblichen Drehmomentschlüssels bis zu einem bestimmten Drehmoment vorangezogen. Anschließend wird die Stellscheibe unter Überwindung der Haltekraft des Permanentmagneten von Hand relativ zu der Abstützung verdreht, bis der Nullpunkt der Winkelgradeinteilung sich mit dem Zeiger deckt. Dann kann das Werkzeug mit der Buchse, dem Ring und dem Zeiger um einen weiteren Winkel verdreht werden. Dieser Winkel kann an der Winkelgradeinteilung unmittelbar abgelesen werden.

Auch hier sind das Anziehen bis zu einem bestimmten Drehmoment und das weitere Anziehen um einen vorgegebenen Winkel getrennte Arbeitsgänge, zwischen denen eine Anzeigevorrichtung für den Winkel manuell auf null gestellt wird.

Die DE-B 2 520 918 beschreibt eine Vorrichtung, bei welcher eine Referenzmarke durch eine Magnetnadel festgelegt wird. Auch hier wird eine Skalenscheibe manuell gegenüber dieser Magnetnadel eingestellt.

Die DE-A 2 843 406 betrifft eine Vorrichtung zum drehwinkelgesteuerten Anziehen einer Schraubverbindung mittels eines Werkzeuges mit einer Drehwinkelanzeige. Die Drehwinkelanzeige zeigt den Verdrehwinkel gegenüber einer Ausgangslage an. Das Werkzeug ist dabei eine Knarre, bei welcher ein Werkzeughauptteil mit einem an der Schraube o.dgl. angreifenden Abtriebsteil über einen gegenläufig zur Anzugsrichtung wirksamen Freilauf gekuppelt ist. Die Drehwinkelanzeige enthält eine Anzeigescheibe, welche auf den Abtriebsteil des Werkzeuges aufgesetzt und gegenüber diesem Abtriebsteil unter Überwindung einer Reibkraft verdrehbar ist. Der Werkzeughauptteil ist mit einer mit der Anzeigescheibe zusammenwirkenden Markierung versehen.

Auch bei dieser bekannten Anordnung wird die Schraube zunächst mittels der in üblicher Weise als Drehmomentschlüssel ausgebildeten Knarre bis zum Erreichen eines vorgegebenen Anzugsdrehmomentes angezogen. Dann wird die Anzeigescheibe manuell gegenüber dem Abtriebsteil in eine vorgegebene Ausgangsstellung verdreht. In einem anschliessenden Arbeitsgang erfolgt dann ein weiteres Anziehen um einen vorgegebenen Drehwinkel. Dieses weitere Anziehen kann bei der DE-A 2 843 406 durch mehrfache Hin- und Herbewegung des Werkzeughauptteils erfolgen.

Der Erfindung liegt die Aufgabe zugrunde, das Anziehen der Schraubverbindung bis zum Fügedrehmoment, d.h. bis zum Anfangspunkt der Drehwinkelmessung, und das weitere, die Streckgrenze überschreitende Anziehen mittels der Drehwinkelsteuerung in einem kontinuierlichen Anziehprozess zu ermöglichen.

Erfindungsgemäss wird diese Aufgabe bei einer Vorrichtung der eingangs definierten Art dadurch gelöst, dass
(e) der Winkelanzeiger durch die Einrichtung zur Messung des Drehwinkels über eine Rutschkupplung antreibbar ist,
(f) der Winkelanzeiger durch eine Arretiervorrichtung in dem besagten vorgegebenen Wert des Drehwinkels arretierbar ist und
(g) die Arretiervorrichtung bei Ansprechen der auf Drehmoment ansprechenden Einrichtung automatisch auslösbar ist.

Es erfolgt so zunächst ein Anziehen der Schraubverbindung, bis ein vorgegebenes, dem Fügemoment entsprechendes Drehmoment erreicht wird. Der Winkelanzeiger bleibt dabei durch die Arretiervorrichtung in seiner Nullstellung. Eine Stellbewegung, welche von der Einrichtung zur Messung des Drehwinkels her den Winkelanzeiger zu verstellen sucht, wird von der Rutschkupplung aufgenommen. Wenn das Fügemoment erreicht ist, wird die Arretierung gelöst. Dadurch wird der Winkelanzeiger bei weiterer Anzugbewegung verdreht. Der Winkelanzeiger zeigt somit automatisch den Winkel an, um welchen die Schraubverbindung nach Erreichen des Fügemoments noch weiter verdreht worden ist.

Um sicherzustellen, daß ein mehrmaliges Nachfassen beim Anziehen keinen Einfluß auf die Anzeige des tatsächlichen Drehwinkels ausübt, kann das Getriebe weiterhin einen Freilauf enthalten. Auf diese Weise wird die Rückbewegung beim Nachfassen nicht auf den Drehwinkelanzeiger übertragen. Vorteilhafte Ausführungsformen der Erfindung sind in den Unteransprüchen enthalten.

Anhand des in den beiliegenden Zeichnungen dargestellten Ausführungsbeispiels wird die Erfindung nun näher erläutert.

Es zeigen:
Fig. 1 eine Ansicht des vorderen Bereiches einer Vorrichtung zum streckgrenzüberschreitenden Anziehen einer Schraubverbindung und eines Einsteckwerkzeuges, zum Teil geschnitten,
Fig. 2 eine Ansicht des Griffbereiches der Vorrichtung, zum Teil geschnitten,
Fig. 3 eine Ansicht des Griffbereichs gemäß Fig. 2, zum Teil geschnitten, in einer um 90' gedrehten Stellung zu Fig. 2,
Fig. 4 eine Ansicht gemäß Pfeil IV in Fig. 3,
Fig. 5 einen Schnitt durch einen Winkelanzeiger in vergrößerter Darstellung.

Zunächst wird anhand der Figuren der Teil der Vorrichtung beschrieben, der das drehmomentabhängige Anziehen der Schraubverbindung bis zum jeweiligen Fügepunkt ermöglicht. Die Vorrichtung enthält ein Gehäuserohr 1 von vorzugsweise rechteckigem Querschnitt. In das eine Ende des Gehäuserohrs 1 ist ein Einsteckwerkzeug 2 einsteckbar, das als Knarre, Vierkant oder Ring- oder Maulschlüsselwerkzeug ausgebildet sein kann. Damit ergibt sich eine große Variationsvielfalt. Am anderen Ende befindet sich ein im Gehäuserohr 1 schwenkbar gelagerter Griff 3. Die schwenkbare Lagerung des Griffs 3 erfolgt durch Parallelführung über zwei Hebelpaare aus Hebeln 4, 6, so daß im Griff die Hebel 4 bzw. 6 jedes Paares endseitig gelagert sind. Mit den anderen Enden sind die Hebel 4, 6 an einem Verbindungskörper 7 angelenkt, der innerhalb des Gehäuserohrs 1 an diesem befestigt ist. Der Griff 3 ist im Querschnitt U-förmig ausgebildet und umfaßt mit den freien U-Schenkeln 8 den Verbindungskörper 7 sowie das zugeordnete Ende 9 des Gehäuserohrs 1. Das Ende 9 besitzt ebenfalls einen U-förmigen Querschnitt. Die Höhe der freien senkrechten U-Schenkel entspricht etwa der halben Höhe des Gehäuserohrs 1. Die beschriebene Anordnung erlaubt eine Parallelbewegung des Griffes 3. Diese Bewegung ist in der Ausgangsstellung durch die senkrechte Kante des Gehäuserohres 1 und in der Endstellung durch die waagerechten Kanten der U-Schenkel des Gehäuserohrendes 9 begrenzt. Innerhalb des Griffes 3 ist ein vorzugsweise als Flachfeder ausgebildeter Biegestab 11 angeordnet. Der Biegestab 11 ist mit einem Ende an der oberen Lagerachse 12 der Schwenkhebel 4 und mit dem anderen Ende in einem Einstellschieber 13 befestigt. Der Einstellschieber 13 ist im Griff 3 senkrecht zur Grifflängsachse verschiebbar geführt. Durch eine Gewindebohrung 14 des Einstellschiebers 13 verläuft eine Einstellschraube 16. Die Einstellschraube 16 liegt mit einem Ende an einer Anlagefläche 17 im Griff 3. Am gegenüberliegenden Ende weist die Einstellschraube 16 einen Innensechskant auf. Durch Verdrehen der Einstellschraube 16 erfolgt eine Verschiebung des Einstellschiebers 13 und damit eine entsprechende Verlagerung des im Einstellschieber 13 gelagerten Endes des Biegestabes 11. Diese Verschiebung ist durch den Doppelpfeil Y angezeigt. Beim Anziehen der Schraubverbindung wird der Biegestab 11 zusammen mit dem Griff 3 verschwenkt, bis der Griff in Endstellung an den U-Schenkeln des Gehäuserohrendes 9 anliegt. Im Verlauf dieser Schwenkbewegung kommt der Biegestab 11 an einem Anschlag 18 zur Anlage. Danach läßt sich der Griff 3 nur noch gegen den Widerstand des Biegestabes bis zur Endstellung verschwenken. Der Anschlag 18 wird von einem Schraubbolzen gebildet, der in dem Verbindungskörper 7 eingeschraubt ist. Der Abstand des Schraubbolzens von dem Biegestab 11 ist einstellbar. Vorzugsweise befindet sich der Anschlag 18 im Bereich der Mitte des Biegestabs 11 und verläuft parallel zur Verschieberichtung gemäß dem Pfeil Y. Mittels des Anschlags 18 erfolgt die Eichung der Drehmomenteinstelleinrichtung. Dabei ergibt sich nach der Eichung folgende Abhängigkeit: Je größer der Abstand des Biegestabes 11 von dem Anschlag 18 ist, desto kleiner ist der zu überwindende Widerstand bis zur Endstellung des Griffes 3. Der Abstand des Biegestabes 11 vom Anschlag 18 ist durch die Lageveränderung des Biegestabes 11 mittels des Verbindungskörpers 7 einstellbar. Bei Vergrößerung des besagten Abstandes wird der Widerstand kleiner, weil der Biegestab 11 weniger durchgebogen wird. Dabei gilt weiterhin, daß, je kleiner der Abstand des Biegestabes 11 vom Anschlag 18 ist, desto größer der zu überwindende Widerstand wird, da eine große Durchbiegung des Biegestabes erfolgt. Die zur Überwindung des jeweiligen Widerstandes notwendige Kraft wird am Griff 3 aufgebracht und erzeugt über das als Kraftarm wirkende Gehäuserohr 1 in der anzuziehenden Schraubverbindung ein Drehmoment. Auf dem Einstellschieber 13 ist eine Skala 15 für die Größe des aufzubringenden Anzugsdrehmoments im Bereich einer Öffnung 19 (siehe Fig. 4) im Stirnende des Griffs 3 angebracht. Dadurch kann das jeweils gewünschte Anzugsdrehmoment bzw. Fügedrehmoment voreingestellt werden. Beim Erreichen dieses voreingestellten Anzugsdrehmoments in Endstellung des Griffes 3 erfolgt die Auslösung einer Drehwinkelmeßvorrichtung, die weiter unten beschrieben wird. Durch eine im Verbindungskörper 7 gelagerte Druckfeder 25, die an dem Biegestab anliegt, erfolgt die Rückstellung des Griffes 3 in seine Ausgangsstellung, wenn der Griff 3 losgelassen wird. Der Auslösemechanismus besteht aus einem Auslösehebel 21, der in einem Lagerbock 33 des Verbindungskörpers 7 schwenkbar gelagert ist. Gegen das hintere Hebelende drückt von unten eine Druckfeder 23, die zwischen dem Hebelende und dem Verbindungskörper 7 angeordnet ist. Dadurch nimmt der Auslösehebel 21 etwa eine parallel zur Längsachse des Gehäuserohres verlaufende Stellung ein. Diese Stellung entspricht der Ausgangsstellung vor der Betätigung. Oberhalb des hinteren Endes des Auslösehebels 21 ist im Griff 3 ein Auslöseanschlag 24 eingeschraubt. Der Abstand des Auslöseanschlags 24 vom Auslösehebel 21 ist in Ausgangsstellung des Griffes so justiert, daß nach Erreichen der Endstellung des Griffes hierdurch der Auslösehebel bis in eine Auslösestellung geschwenkt wird. Hierdurch wird ein Winkelanzeiger ausgelöst.

Der Einstellschieber 13 kann auch starr ausgebildet sein. Dann erfolgt die Einstellung ausschließlich durch Verstellung des Anschlages 18. Die Größe des Drehmoments hängt bei jeder der beschriebenen Einstellvarianten im wesentlichen auch von der Steifigkeit des Biegestabes und der Länge des Gehäuserohres 1 ab.

Eine Einrichtung zur Messung des Drehwinkels enthält ein im vorderen Ende des Gehäuserohres 1 um eine vertikale Drehachse Z drehbares Kopfzahnrad 26. Die vertikale Drehachse Z stimmt mit der Drehachse einer anzuziehenden Schraubverbindung, die nicht dargestellt ist, überein. In das Kopfzahnrad 26 ist ein Vierkant 27 gleichachsig einsetzbar, an dem ein Hebel 28 schwenk- und drehbar befestigt ist. An einem abgewinkelten Ende des Hebels 28 ist ein Magnet 29 um die Achse des abgewinkelten Endes drehbar befestigt. Dieser Magnet 29 dient zur kraftschlüssigen Festlegung des Hebelarms 28, z.B. an einem Bauteil, das die anzuziehende Schraubverbindung aufweist. Statt der kraftschlüssigen Verbindung kann auch eine formschlüssige Verbindung vorhanden sein. Dadurch wird gleichzeitig die Ausgangsstellung für die Drehwinkelmessung fixiert, da der Hebel 28 über den Vierkant 27 drehfest mit dem Kopfzahnrad 26 verbunden ist. Bei Verschwenkung des Gehäuserohres 1 um die Drehachse Z, die ebenfalls die Mittel- und Drehachse des Einsteckwerkzeuges 2 bildet, ist somit die Drehung des Kopfzahnrades relativ zum Gehäuserohr 1 ein Maß für den Drehwinkel der Verdrehung der anzuziehenden Schraubverbindung. Mittels eines Zahnriemens 31, der mit dem Kopfzahnrad 26 im Eingriff ist, wird die relative Drehung des Kopfzahnrades 26 im Verhältnis 1:1 auf eine Winkelanzeigevorrichtung übertragen, wie nachfolgend beschrieben. Durch die Verwendung des Zahnriemens 31 kann mit einfachen Mitteln die Drehung des Kopfzahnrades 26 um die Drehachse Z der anzuziehenden Schraubverbindung in eine Drehung um hierzu senkrechte Achse umgesetzt werden, die in Längsrichtung des Gehäuserohres 1 verläuft. Dabei ergibt sich eine äußerst raumsparende Konstruktion. Der Zahnriemen 31 liegt nach der Umschlingung des Kopfzahnrades 26 in einer zur Drehachse des Zahnrades senkrechten Ebene. Beide Trumme des Zahnriemens werden dann über Umlenkrollen 32 auf ein Umlenkzahnrad 33 geführt, dessen Drehachse senkrecht zur Drehachse des Kopfzahnrades 26 in Richtung der Längsachse des Gehäuserohres 1 verläuft. Das Umlenkzahnrad 33 und die Umlenkrollen 32 sind an einem Lagerkörper 34 gelagert. Der Lagerkörper 34 ist im Gehäuserohr 1 verschiebbar geführt, und zwar gegen den Druck einer Schraubenfeder 35. Dadurch ist der Zahnriemen stets gleichmäßig gespannt. Über eine Verbindungsstange 36 wird jede Drehbewegung des Kopfzahnrades nun auf die Welle 44 eines Winkelanzeigers 37 übertragen. Die Verbindungsstange 36 ist mit dem Umlenkzahnrad 33 und dem Winkelanzeiger 37 jeweils drehschlüssig, jedoch in Längsrichtung verschiebbar gelagert und kann auch geringe Schrägstellungen ausgleichen. Dadurch können Versätze und Montageungenauigkeiten wie auch Verwindungen des Gehäuserohres .ausgeglichen und somit Beeinträchtigungen vermieden werden. Die Verbindungsstange 36 ist an ihren Enden als Flachkant ausgebildet, der in einem Schlitz 38 geführt ist. Die Schlitze 38 sind in Fortsätzen 39, 41 des Umlenkzahnrades 33 bzw. der Welle 44 des Winkelanzeigers 37 gebildet. Die Flachkant-Enden sind in den Schlitzen der Fortsätze 39, 41 durch Druckfedern 42 drehschlüssig gehalten.

Der Winkelanzeiger 37 erfüllt folgende Forderungen:
1. Sperrbarkeit einer Skalentrommel 43 in Nullstellung, z.B. mittels Auslösehebel 21 bei Verschwenkung des Gehäuserohres in Anziehrichtung und entsprechender Drehung des Kopfzahnrades 26;
2. sofortige Mitnahme und Drehung der Skalentrommel nach Auslösung bei Überschreitung eines eingestellten Drehmomentes während jeder Verschwenkung des Gehäuserohres in Anziehrichtung und entsprechender Drehung des Kopfzahnrades;
3. Festhalten der Skalentrommel bei Verschwenkung des Gehäuserohres entgegen der Anziehrichtung, trotz Drehung des Kopfzahnrades;
4. Einstellbarkeit der Nullstellung der Skalentrommel bei stillstehendem Kopfzahnrad.

Der Winkelanzeiger 37 enthält eine Welle 44, die in einem Gehäuse 45 gelagert und beiderseits der Lagerbohrung gegen Verschiebung gesichert ist und die am außenliegenden Wellenende mit der Verbindungsstange 36 gekoppelt ist und hierdurch jede Drehbewegung des Kopfzahnrades 26 mitmacht. Auf dem innenliegenden Wellenende ist ein Freilauf 46 in Form eines Nadelfreilaufs gelagert. Der Freilauf 46 ist in eine diesen umschließende Antriebsbuchse 47 mit seinem Gehäuse eingepreßt. Der Freilauf 46 sperrt in Drehrichtung der Welle 44 gemäß dem Pfeil I. Die Antriebsbuchse 47 besteht aus Stahl und haftet mit ihrer, mit einem umlaufenden Absatz 48 versehenen Stirnfläche an der Innenseite eines scheibenförmigen doppelseitig wirkenden Dauermagneten 49. Der Dauermagnet 49 ist als Boden in die Skalentrommel 43 eingesetzt und fest mit dieser verbunden. Die Skalentrommel umschließt die Antriebsbuchse 47 und wird von deren Absatz 48 radial geführt. Bei Drehung der Antriebsbuchse 47 werden infolge der Magnetkraft und der dabei auftretenden Reibungskraft der Dauermagnet 49 und die Skalentrommel 43 mitgenommen. Auf der der Welle 44 gegenüberliegenden Seite ist im Gehäuse 45 eine Rückstellscheibe 52 mittels eines einstückigen Lageransatzes 53 verschiebesicher gelagert. Der Dauermagnet 49 haftet mit seiner Außenseite an der Stirnfläche der Rückstellscheibe 52. Diese Stirnfläche ist kleiner als die Stirnfläche der Antriebsbuchse 47. Dadurch ergibt sich hier eine geringere, durch die Magnetkraft bewirkte Mitnahme-Reibkraft. Auf einem nach hinten aus dem Gehäuse 45 ragenden Zapfen der Rückstellscheibe 52 ist eine Aufsatzscheibe 58 befestigt. Durch eine in der Aufsatzscheibe umlaufend angeordnete Druckfeder 59, deren Federkraft in Drehrichtung 111 wirkt und größer ist als die bei Drehung gegenwirkende Mitnahme-Reibkraft, wird die Aufsatzscheibe zusammen mit der Rückstellscheibe gegen einen Festanschlag des Gehäuses 45 gehalten. Über einen in der Aufsatzscheibe radial befestigten, durch eine Öffnung des Gehäuserohres 1 nach außen ragenden Betätigungsstift 57 kann von Hand eine Drehbewegung der Rückstellscheibe 52 von ca. 60° gegen den Widerstand der Druckfeder 59 eingeleitet werden. Im Bereich der Rückstellscheibe 52 weist die Skalentrommel 51 einen zylinderförmigen Ansatz 54 auf. Am Umfang dieses Ansatzes ist eine Sperrnase 56 gebildet, die mit dem Auslösehebel 21 der Drehmomenteinrichtung zusammenwirkt.

Die beschriebene Einrichtung arbeitet wie folgt:

Befindet sich der Auslösehebel 21 in der in Fig. 3 gezeigten Ausgangsstellung, dann liegt die Sperrnase 56 der Skalentrommel 43 an seiner Spitze an, so daß eine Drehung der Skalentrommel 43 und des Dauermagneten 49 in Drehrichtung 1 gesperrt ist. Wird nun die Welle 44 beim Anziehvorgang aufgrund der Drehung des Kopfzahnrades 26 in Richtung des Pfeils I gedreht, wird die Antriebsbuchse 47 aufgrund der Freilaufsperre des Freilaufs 46 unter Überwindung der Reibungskraft zwischen der Antriebsbuchse 47 und dem mit der Skalentrommel 43 gesperrten Dauermagneten 49 mitgenommen. Löst nun die auf Drehmoment ansprechende Einrichtung aus, indem der Auslösehebel 21 über die Sperrnase angehoben wird, erfolgt eine Freigabe der Sperrnase 56 und dadurch eine Freigabe der Skalentrommel 43 mit dem Dauermagneten 49. Die Skalentrommel 43 und der Dauermagnet 49 werden jetzt von der Antriebsbuchse 47 infolge der Reibkraft mitgenommen. Die geringere Reibkraft zur federfixierten Rückstellscheibe wird dabei überwunden. Da die Drehung des Kopfzahnrades 26 auf die Skalentrommel im Verhältnis 1:1 übertragen wird, kann durch Auftragen einer entsprechenden Gradskala am Umfang der Skalentrommel auf dieser der jeweilige Anzugswinkel nach Erreichen des Auslösemoments abgelesen werden. Hierzu ist oberhalb der Skalentrommel 43 im Gehäuserohr 1 ein Fenster 61 mit Nullpunktmarkierung angeordnet. Bei einer Rückdrehung des Gehäuserohrs 1 entgegen der Anziehrichtung, z.B. bei Verwendung eines Knarreneinsatzes 2, der ein mehrmaliges Anziehen in kleinen Winkelschritten ermöglicht, erfolgt keine Rückdrehung der Skalentrommel 43. Vielmehr verbleibt die Skalentrommel 43 jeweils in der erreichten Stellung, so daß die einzelnen Winkelschritte auf der Skalentrommel addiert werden. Dies ist dadurch möglich, daß bei einer Rückdrehung der Welle 44 in Richtung II aufgrund des nun wirksamen Freilaufes 46 keine Mitnahme der Antriebsbuchse 47 erfolgt und die Skalentrommel 43 durch die Haftverbindung sowohl der Antriebsbuchse 47 als auch der fixierten Rückstellscheibe 52 mit dem Dauermagneten 49 fixiert bleibt. Nach Beendigung des Anziehvorgangs und Loslassen des Griffes 3 kehrt der Auslösehebel 21 wieder in seine Ausgangsstellung zurück und ist sperrbereit.

Um die Skalentrommel für den nächsten Anziehvorgang aus ihrer erreichten Anzeigestellung wieder in die Nullstellung, d.h. zur Anlage der Sperrnase 56 an die Spitze des Auslösehebels 21 zu bringen, werden mit dem von der angezogenen Schraubenverbindung abgehobenen Schlüssel bei festgelegtem Hebelarm 28 einige Schwenkbewegungen um die Achse Z des Kopfzahnrades 26 ausgeführt. Hierzu kann auch das Eindrehen der nächsten anzuziehenden Schraubenverbindung benutzt werden. Außerdem kann die Nullpunkteinstellung dadurch erfolgen, daß zunächst die Rückstellscheibe 52 über den Betätigungsstift 57 von Hand in Richtung IV gegen die Federkraft der Druckfeder 59 verschwenkt wird. Dabei erfolgt keine Mitnahme der Skalentrommel 43, sondern es wird die Reibkraft zwischen der Rückstellscheibe 52 und dem Dauermagneten 49 überwunden, da sowohl die Sperre des Freilaufs 46 als auch die Reibkraft zwischen dem Dauermagneten und der Antriebsbuchse 47 einen größeren Widerstand bieten als die Reibkraft zwischen Rückstellscheibe 52 und Dauermagneten 49. Nach dem Loslassen des Betätigungsstiftes wird die Rückstellscheibe 52 durch die Federkraft der Druckfeder 59 in Richtung 111 zurückgedrückt. Dabei werden sowohl der Dauermagnet 49 mit der Skalentrommel 43 durch die Rückstellscheibe 52 als auch die Antriebsbuchse 47 durch den Dauermagneten 49 in Freilaufrichtung mitgenommen. Auch hier kann die Rückstellung in mehreren Schritten erfolgen, bis die Sperrnase 56 wieder an dem Auslösehebel 21 anliegt.

Die erfindungsgemäße Vorrichtung zeichnet sich dadurch aus, daß sie sehr kompakt ausgeführt werden kann, so daß sie auch an schwer zugänglichen Stellen ohne weiteres eingesetzt werden kann. Weiterhin kann mit ihr das streckgrenzüberschreitende Anziehverfahren mittels Drehwinkelsteuerung in einem Anziehvorgang ohne Absetzen oder Anhalten durchgeführt werden.

## Patentansprüche

1. Vorrichtung zum streckgrenzüberschreitenden Anziehen einer Schraubverbindung um eine Achse (Z) mittels kombinierter Drehmoment- und Drehwinkelsteuerung enthaltend
(a) ein rohrförmiges Gehäuse (1) mit einem Griff (3) an einem Ende,
(b) ein an dem anderen Ende des rohrförmigen Gehäuses (1) angeordnetes Kopfstück, das mit der Schraubverbindung kuppelbar ist,
(c) eine auf Drehmoment ansprechende Einrichtung, die auf das über den Griff (3) und das Gehäuse (1) auf das Kopfstück und die Schraubverbindung ausgeübte Drehmoment anspricht, wenn dieses Drehmoment einen vorgegebenen Wert überschreitet, und
(d) eine Einrichtung zur Messung des Drehwinkels beim Anziehen der Schraubverbindung mit einem Winkelanzeiger, der bei Erreichen des vorgegebenen Drehmoments auf einem vorgegebenen Wert steht, dadurch gekennzeichnet, daß
(e) der Winkelanzeiger (37) durch die Einrichtung zur Messung des Drehwinkels über eine Rutschkupplung (47, 49) antreibbar ist,
(f) der Winkelanzeiger (37) durch eine Arretiervorrichtung (21, 56) in dem besagten vorgegebenen Wert des Drehwinkels arretierbar ist und
(g) die Arretiervorrichtung (21, 56) bei Ansprechen der auf Drehmoment ansprechenden Einrichtung (11, 18, 24) automatisch auslösbar ist.

2. Vorrichtung nach Anspruch 1, dadurch gekennzeichnet, daß das Getriebe weiterhin einen Freilauf (46) enthält.

3. Vorrichtung nach Anspruch 1, dadurch gekennzeichnet, daß
(a) der Winkelanzeiger (37) eine drehbar gelagerte Skalentrommel (43) aufweist,
(b) die Rutschkupplung einen in der Skalentrommel (43) befestigten, scheibenförmigen Dauermagneten (49) und eine von der Welle (44) antreibbare, innerhalb der Skalentrommel (43) angeordnete Antriebsbuchse (47) aufweist, wobei die Antriebsbuchse (47) mit ihrer Stirnfläche durch die Magnetkraft reibend an eine erste Stirnfläche des Dauermagneten (49) angezogen wird.

4. Vorrichtung nach den Ansprüchen 2 und 3, dadurch gekennzeichnet, daß der Freilauf (46) zwischen der Welle (44) und der Antriebsbuchse (47) vorgesehen ist.

5. Vorrichtung nach Anspruch 4, dadurch gekennzeichnet, daß
(a) auf der der Antriebsbuchse (47) entgegengesetzten Seite des Dauermagneten (49) an dessen zweiter Stirnfläche einer Rückstellscheibe (52) anliegt und
(b) die Fläche der Stirnfläche der Rückstellscheibe (52) kleiner ist als die Fläche der Stirnfläche der Antriebsbuchse (47).

6. Vorrichtung nach Anspruch 5, dadurch gekennzeichnet, daß
(a) die Rückstellscheibe (52) gleichachsig zu der Welle (47) und der Skalentrommel (43) drehbar gelagert ist,
(b) die Rückstellscheibe (52) durch eine Feder (59) in Anlage an einem gehäusefesten Anschlag gehalten ist und
(c) die Rückstellscheibe (52) durch einen daran angebrachten, aus dem Gehäuse (1) herausragenden Betätigungsstift (57) gegen die Wirkung der Feder (59) verdrehbar ist.

7. Vorrichtung nach Anspruch 3, dadurch gekennzeichnet, daß die Arretiervorrichtung eine am Umfang der Skalentrommel (43) vorgesehene Sperrnase (56) und einen Auslösehebel (21) aufweist, der in seiner Ausgangsstellung mit einem freien Ende an der Sperrnase (56) anliegt und die Skalentrommel (43) gegen Verdrehung sichert und der durch die auf Drehmoment ansprechende Einrichtung in eine Stellung außer Eingriff mit der Sperrnase (56) verschwenkbar ist.

8. Vorrichtung nach Anspruch 1, dadurch gekennzeichnet, daß zur Bildung der auf Drehmoment ansprechende Einrichtung
(a) der Griff (3) mittels einer Parallellenkerführung (4, 6) am Gehäuse (1) gelagert ist,
(b) in dem Griff (3) ein Biegestab (11) gehaltert ist und
(c) am Gehäuse (1) ein Anschlag (18) vorgesehen ist, an welchem der Biegestab (11) bei Ausübung eines Drehmoments zur Anlage kommt.

9. Vorrichtung nach Anspruch 8, dadurch gekennzeichnet, daß
(a) der Biegestab (11) auf einer Seite auf der griffseitigen Lagerachse (12) eines Lenkers (4) der Parallellenkerführung (4, 6) gelagert ist und
(b) der Biegestab (11) auf der anderen Seite in einem im Griff (3) verschiebbar gelagerten Einstellschieber (13) gelagert ist.

10. Vorrichtung nach Anspruch 8, dadurch gekennzeichnet, daß
(a) die Arretiervorrichtung einen zweiarmigen Auslösehebel (21) aufweist, der unter dem Einfluß einer Feder (23) in eine Arretierstellung geschwenkt wird, und
(b) an dem Griff (3) ein Auslöseanschlag (24) vorgesehen ist, der über einen Hebelarm des Auslösehebels (21) greift und der an dem Auslösehebel (21) angreift und durch den der Auslösehebel (21) gegen die Wirkung der Feder (23) verschwenkbar ist, wenn bei Aufbringung eines Drehmoments über den Griff (3) der Biegestab (11) um ein vorgegebenes Maß durchgebogen und der Griff (3) entsprechend gegenüber dem Gehäuse (1) verlagert wird.

## Claims

1. Apparatus for tightening of a threaded connection, so as to exceed the yield point thereof, about an axis (Z) by means of combined torque and rotary angle control, comprising
(a) a tubular housing (1) having a hadle (3) at one end,
(b) a head piece arranged at the other end of the tubular housing (1) and adapted to be coupled to the threaded connection,
(c) a torque-responsive device, which responds to the torque exerted through the handle (3) and the housing (1) on the head piece and the threaded connection when this torque exceeds a predetermined value, and
(d) a device for measuring the rotary angle when tightening the threaded connection, which device has an angle indicator, which indicates a predetermined value when the predetermined torque is reached, characterized in that
(e) the device for measuring the rotary angle is adapted to drive the angle indicator (37) through a sliding clutch (47, 49),
(f) a locking device (21, 56) is arranged to stop the angle indicator (37) in said predetermined value of the rotary angle, and
(g) the locking device (21, 56) is automatically releasable when the device (11, 18, 24) responding to torque responds.

2. Apparatus as set forth in claim 1, characterized in that the gear furthermore has a free-wheel (46).

3. Apparatus as set forth in claim 1, characterized in that
(a) the angle indicator (37) has a rotatably mounted scale drum (43),
(b) the sliding clutch has a disc-shaped permanent magnet (49) attached to the scale drum (43) and a driving bushing (47) arranged within the scale drum (43) and adapted to be driven by the shaft (44), the driving bushing (47) being frictionally drawn with its front surface to a first front surface of the permanent magnet (49) through the magnetic force.

4. Apparatus as set forth in claims 2 and 3, characterized in that the free-wheel (46) is provided between the shaft (44) and the driving bushing (47).

5. Apparatus as set forth in claim 4, characterized in that
(a) a restoring disc (52) engages the second front surface of the permanent magnet (49) on its side opposite the driving bushirig (47), and
(b) the area of the front surface of the restoring disc (52) is smaller than the area of the front surface of the driving bushing (47).

6. Apparatus as set forth in claim 5, characterized in that
(a) the restoring disc (52) is rotatably mounted coaxially with the shaft (47) and the scale drum (43),
(b) the restoring disc (52) is kept in engagement with a housing-fixed stop through a spring (59), and
(c) the restoring disc (52) is rotatable against the action of the spring (59) through an actuating pin (57) attached to the restoring disc (52) and extending out of the housing (1).

7. Apparatus as set forth in claim 3, characterized in that the locking device has a locking lug (56) provided at the cicumference of the scale drum (43) and a releasing lever (21), which engages with a free end the locking lug (56) in its initial position and guards the scale drum (43) against rotation and which is pivotable through the torque responsive device into a position, in which it is disengaged from the locking lug (56).

8. Apparatus as set forth in claim 1, characterized in that, for forming the device responding to torque,
(a) the handle (3) is mounted at the housing (1) by means of a parallel lever guide (4, 6),
(b) a bending rod (11) is held in the handle (3), and
(c) a stop (18) is provided at the housing (1), the bending rod (11) engaging this stop (18) when a torque is exerted.

9. Apparatus as set forth in claim 8, characterized in that
(a) the bending rod (11) on one side is mounted on the handle side bearing axle (12) of a lever (4) of the parallel lever guide (4,6), and
(b) the bending rod (11) on the other side is mounted in an adjusting slider (13) slidably mounted in the handle (3).

10. Apparatus as set forth in claim 8, characterized in that
(a) the locking device has a two-armed releasing lever (21), which is pivoted into a locking position by the action of a spring (23), and
(b) a releasing stop (24) is provided at the handle (3), which releasing stop (24) extends over a lever arm of the releasing lever (21) and which engages the releasing lever (21) and which is arranged to pivot the releasing lever (21) against the action of the spring (23) when the bending rod (11) is bent by a predetermined amount and the handle (3) is correspondingly displaced relative to the housing (1) when a torque is exerted through the handle (3).

## Revendications

1. Dispositif déstiné à serrer un raccord à vis de manière à dépasser la limite d'élasticité autour d'un axe (Z) au moyen d'une commande combinée à couple et à l'angle de rotation, comprenant
(a) un boîtier tubulaire (1) ayant une poignée (3) sur une extrémité,
(b) un élément de tête disposé sur l'autre extrémité du boîtier tubulaire (1) et coupable au raccord à vis.
(c) un dispositif répondant au couple qui répond au couple exercé par la poignée (3) et le boîtier (1) sur l'élément de tête et le raccord à vis, lorsque ce couple dépasse une valeur prédéterminée, et
(d) une installation déstinée à mesurer l'angle de rotation lors du serrage du raccord à vis et ayant un indicateur de l'angle qui indique une valeur prédéterminée lorsque le couple prédéterminé est atteint, caractérisé par le fait que
(e) l'indicateur de l'angle (37) est actionnable par l'installation déstinée à mesurer l'angle de rotation par l'intermédiaire d'un accouplement à glissement (47, 49),
(f) l'indicateur de l'angle (37) est arrêtable par un dispositif d'arrêt (21, 56) dans ladite valeur prédéterminée de l'angle de rotation, et
(g) le dispositif d'arrêt (21, 56) est automatiquement déclenchable en cas de réponse de l'installation répondant au couple (11, 18, 24).

2. Dispositif selon la revendication 1, caractérisé par le fait que l'engrenage comprend, en outre, une roue libre (46).

3. Dispositif selon la revendication 1, caractérisé par le fait que
(a) l'indicateur de l'angle (37) présente un tambour de cadran (43) monté rotativement,
(b) l'accouplement à glissement présente un aimant permanent (49) en forme de disque fixé dans le tambour de cadran (43) et une douille d'entraînement (47) disposée dans le tambour de cadran (43) et actionnable par l'arbre (44), la douille d'entraînement (47) étant sollicitée avec son front par la force magnétique par friction à un premier front de l'aimant permanent (49).

4. Dispositif selon les revendications 2 et 3, caractérisé par le fait que la roue libre (46) est prévue entre l'arbre (44) et la douille d'entraînement (47).

5. Dispositif selon la revendication 4, caractérisé par le fait que
(a) un disque de rappel (52) est appliqué sur le côté de l'aimant permanent (49) opposé à la douille d'entraînement (47) contre le deuxième front de celui, et
(b) la surface du front du disque de rappel (52) est plus petite que la surface du front de la douille d'entraînement (47).

6. Dispositif selon la revendication 5, caractérisé par le fait que
(a) le disque de rappel (52) est monté rotativement équiaxialement à l'arbre (47) et au tambour de cadran (43),
(b) le disque de rappel (52) est tenu en application à une butée fixe par rapport au boîtier par un ressort (59),
(c) le disque de rappel (52) est rotatif contre l'action du ressort (59) par une broche de manoeuvre (57) attachée à celui-ci et saillant du boîtier (1).

7. Dispositif selon la revendication 3, caractérisé par le fait que le dispositif d'arrêt présente un talon d'arrêt (56) prévu à la circonférence du tambour de cadran (43) et un levier de déclenchement (21) qui est appliqué avec son extrémité libre contre le talon d'arrêt (56) et assure le tambour de cadran (43) contre rotation, et qui est pivotable dans une position hors engrènage avec le talon d'arrêt (56) par l'installation répondant au couple.

8. Dispositif selon la revendication 1, caractérisé par le fait qu'afin de former l'installation répondant au couple
(a) la poignée (3) est montée au boîtier (1) au moyen d'un guide de bielle parallèle (4, 6),
(b) une tige flexible (11) est montée dans la poignée (3), et
(c) une butée (18) est prévue au boîtier (1), la tige flexible (11) étant appliquée contre cette butée en cas d'exercice d'un couple.

9. Dispositif selon la revendication 8, caractérisé par le fait que
(a) la tige flexible (11) est montée d'un côté sur l'axe de palier (12) d'une bielle (4) du guide de bielle parallèle (4,6) du côté de la poignée, et
(b) la tige flexible (11) est montée de l'autre côté dans une coulisse d'ajustement (13) montée dépla- cablement dans la poignée (3).

10. Dispositif selon la revendication 8, caractérisé par le fait que
(a) le dispositif d'arrêt présente un levier de déclenchement (21) à deux bras, qui est pivoté dans une position d'arrêt sous l'action d'un ressort (23), et
(b) une butée de déclenchement (24) est prévue à la poignée (3), quelle butée de déclenchement s'étend sur un bras de levier du levier de déclenchement (21) et qui est appliquée au levier de déclenchement (21), et par lequel le levier de déclenchement (21) est pivotable contre l'effet du ressort (23), lorsque la tige flexible (11) est fléchie d'un montant prédéterminé en cas d'application d'un couple par la poignée (3) et la poignée (3) est conformément déplacée par rapport au boîtier (1).
